# EUROPÄISCHE PATENTSCHRIFT

(11) **EP 1 901 895 B1**
(45) Veröffentlichungstag und Bekanntmachung des Hinweises auf die Patenterteilung: **12.08.2009**
(21) Anmeldenummer: 06754125.0
(22) Anmeldetag: 03.06.2006
(51) Int. Cl.: B27M 3/04, B27F 1/02, B27G 13/00

(54) **VERFAHREN ZUM EINBRINGEN EINER VERRIEGELUNGSNUT IN EINE NUTFLANKE**
METHOD FOR MACHINING A LOCKING GROOVE INTO A GROOVE FLANK
PROCEDE PERMETTANT DE MENAGER UNE RAINURE DE VERROUILLAGE DANS UN FLANC DE RAINURE

(30) Priorität: 06.06.2005 DE 102005026157; 08.06.2005 DE 102005026554
(43) Veröffentlichungstag der Anmeldung: 26.03.2008
(73) Patentinhaber: Dammers, Dirk, 47506 Neukirchen-Vluyn (DE)
(72) Erfinder: Dammers, Dirk, 47506 Neukirchen-Vluyn (DE)
(74) Vertreter: Dönges, Jörg
(86) Internationale Anmeldenummer: PCT/EP2006/005345
(87) Internationale Veröffentlichungsnummer: WO 2006/131289

(56) Entgegenhaltungen:
- EP-A2- 1 129 825
- DE-C- 418 366
- US-A1- 2004 156 689
- US-A1- 2004 177 584

## Beschreibung

Die Erfindung betrifft ein Verfahren zum Einbringen einer Verriegelungsnut in eine Nutflanke einer in einem Paneel, insbesondere Fußbodenpaneel, vorgesehenen Verbindungsnut, die Teil einer Nut-/Federverbindung zum Verbinden benachbarter Paneele ist, wobei das Paneel eine Ober- und eine Unterseite aufweist; und die Verriegelungsnut in dem Teil der Verbindungsnut vorgesehen ist, der beiderseits von Nutflanken umgeben ist (siehe z.B. US-A-2009/0177584 ,Fig 10a bis 10c).
Verriegelungsnuten dienen zur Verriegelung zweier benachbarter verlegter Paneele. Sie dienen zur Aufnahme eines entsprechend ausgebildeten Verriegelungselementes, das üblicherweise an oder auf einer der beiden Federseiten einer Feder, die an der gegenüberliegenden Seitenkante des Paneels angeformt ist. Das Einführen zweier benachbarter Paneele kann beispielsweise durch eine Schwenkbewegung und/oder durch eine ausschließlich horizontale Verschiebebewegung erfolgten.

Bisher wird - beispielsweise bei Paneelen, bei denen die Verriegelungsnut in der Nutflanke des einen Paneelabschnittes, z.B. des oberen Paneelabschnittes, vorgesehen ist und bei denen der andere Paneelabschnitt, z.B. der untere Paneelabschnitt, seitlich vorstehend ausgebildet ist - die Verriegelungsnut durch eine ausschließlich spanende Bearbeitung eingebracht. Dies erfolgt mittels Hobelwerkzeuge, die in Längsrichtung der Kante des Paneels bewegt werden bzw. an denen die Kante des Paneels entlanggefahren wird.

Nachteilig ist, dass die Verwendung derartiger Hobelwerkzeuge, insbesondere bei nachlassender Schärfe des Hobelwerkzeuges, nicht die gewünschte Genauigkeit bei der Bearbeitung der Paneele ermöglicht und auch teilweise hohe Haltekräfte zum Halten des Hobelwerkzeuges erforderlich sind.

Aufgabe der Erfindung ist es daher, die vorgenannten Nachteile zu vermeiden und ein Verfahren anzugeben, dass das Einbringen einer Verriegelungsnut in die Nutflanke vereinfacht.

Diese Aufgabe wird dadurch gelöst, dass die Verriegelungsnut mittels eines rotierenden Fräswerkzeuges, das einen Antrieb, einen Fräskopf und einen die Rotation von dem Antrieb auf den Fräskopf übertragende Übertragungseinrichtung sowie eine Halterung für den Fräskopf beinhaltet, eingebracht wird, wobei der Fräskopf zumindest halterungsseitig aufgrund der Halterung einen vom tatsächlichen Radius R abweichenden freien Radius r aufweist und sich der Fräskopf während des Einbringens der Verriegelungsnut zumindest mit Seinem gesamten freien Radius r, insbesondere vollständig, in dem beiderseits von Nutflanken umgebenen Teil der Verbindungsnut befindet. Damit können auch beispielsweise hinterschnittene Verriegelungsnuten in eine gewölbt ausgebildete Nutflanke selbst bei einem Paneel, das beispielsweise einen vorstehenden unteren Paneelabschnitt aufweist, problemlos durch Fräsen eingebracht werden.

Der freie Radius r bestimmt dabei die maximal erzielbare Verriegelungsnuttiefe, da von dem tatsächlichen Radius R der Radius der Halterung abgezogen werden muss. Der freie Radius r ist zwischen der Drehachse des rotierenden Fräswerkzeuges und dem Punkt des rotierenden Fräswerkzeuges, der am nächsten dem Nutgrund zugewandt ist. Sofern die Halterung nicht als mittige, den Fräskopf haltende Welle ausgebildet ist, kann bei außer mittiger Halterung auch ein freier Radius r resultieren, der größer als der Radius R des Fräskopfes ist.

Unter dem freien Radius r wird zum einen der tatsächliche Abstand zwischen halterungsseitiger Außenkante des Fräskopfes und Außenkante der Halterung, insbesondere einer den Fräskopf mittig haltenden Welle, verstanden. Zum anderen umfasst dieser Begriff aber auch die entsprechenden Abstände zwischen der verlängerten Projektion der Außenkante der Halterung und der Außenkante des Fräskopfes an axial von der Halterung beabstandeten Stellen des Fräskopfes. Bei nicht zylindrischer Ausbildung des Fräskopfes resultieren insoweit unterschiedliche "freie Radien r" entlang der axialen Erstreckung des Fräskopfes.

Dabei sind die Abmessungen des Fräskopfes klein, insbesondere ist der Durchmesser des Fräskopfes klein ausgebildet, d. h. er hat maximal den Gesamtwert, der sich aus der Höhe der Verbindungsnut und der Tiefe(n) der Verriegelungsnut (en) ergibt, wobei sowohl die Höhe der Verbindungsnut als auch die Tiefe der jeweiligen Verriegelungsnut in Richtung orthogonal zur Drehachse des Fräskopfes zu sehen ist.

Das Einbringen der Verriegelungsnut erfolgt dabei durch eine Relativbewegung zwischen dem Paneel und dem Fräskopf entlang der Seitenkante, in die die Verriegelungsnut eingebracht werden soll.

Bei entsprechend kleiner Ausgestaltung des Fräskopfes und ggf. der Halterung kann der Fräskopf alternativ zum seitlichen Einführen in die Verbindungsnut auch in Richtung des Pfeils 18 in die Verbindungsnut eingeführt und dann rotierend zum Erstellen der Verriegelungsnut an dieser Stelle entsprechend verlagert werden.

Die Halterung kann durch eine starr ausgebildete Übertragungseinrichtung, z.B. als starre Welle, ausgebildet sein, so dass die Übertragungseinrichtung nicht nur die Drehbewegung auf den Fräskopf überträgt sondern auch den Fräskopf hält. Selbstverständlich kann die Halterung auch als separates Bauteil ausgebildet sein, wobei dann die Übertragungseinrichtung beispielsweise ein Zahnriemen oder ein Zahnrad oder -scheibe sein kann.

Sofern die Halterung als separates Bauteil ausgebildet ist, kann der freie Radius r größer als der tatsächliche Radius R des Fräskopfes sein.

Die Verriegelungsnut ist dabei als Freibereich hinter einem vorspringenden Teilbereich der Nutflanke der Verbindungsnut ausgebildet. Es liegt auf der Hand, dass der vorspringende Teilbereich der Nutflanke nicht die komplette restliche Nutflanke darstellen muss. So kann in Einführrichtung gesehen vor dem vorspringenden Teilbereich, d.h. in dem dem Verbindungsnutgrund abgewandten Bereich der Nutflanken, wieder ein rückspringender Teilbereich vorgesehen sein.

Die Übertragungseinrichtung kann beispielsweise als starre Welle ausgebildet sein, auf der endseitig der Fräskopf befestigt ist. Das dem Fräskopf gegenüberliegende Ende der Welle ist mit dem Antrieb verbunden.

Der Fräskopf ist hinsichtlich seiner Geometrie so ausgebildet, dass die Verriegelungsnut mit der beabsichtigten Kontur in die Nutflanke eingebracht werden kann.

Beim Einbringen wird der Fräskopf durch den Antrieb in Rotation versetzt. Dann wird entweder das Paneel in Längsrichtung der Seitenkante entlang des Fräswerkzeuges bewegt oder das Fräswerkzeug an der Längskante entlanggefahren.

Die generelle Ausrichtung der Übertragungseinrichtung kann dabei parallel als auch in einem Winkel zur Ober- bzw. Unterseite sein. Dies hängt einerseits von der Kontur des Fräskopfes und der beabsichtigten Kontur der einzubringenden Verriegelungsnut und andererseits von der generellen Ausgestaltung der Seitenkante des in Rede stehenden Paneels ab.

Die Erfindung betrifft ferner ein Verfahren zum Einbringen einer Verriegelungsnut in eine Nutflanke einer in einem Paneel, insbesondere Fußbodenpaneel, vorgesehenen Verbindungsnut, die Teil einer Nut-/Federverbindung zum Verbinden benachbarter Paneele ist, wobei das Paneel eine Ober- und eine Unterseite aufweist, und die Verriegelungsnut in dem Teil der Verbindungsnut vorgesehen ist, der beiderseits von Nutflanken umgeben ist, wobei die Nutflanken bezogen auf den Nutgrund unterschiedlich lang sind,**dadurch gekennzeichnet, dass** die Verriegelungsnut mittels eines rotierenden Fräswerkzeuges, das einen Antrieb, einen Fräskopf und einen die Rotation von dem Antrieb auf den Fräskopf übertragende Übertragungseinrichtung sowie eine Halterung für den Fräskopf beinhaltet, eingebracht wird, wobei der Fräskopf zumindest halterungsseitig aufgrund der Halterung einen freien Radius r aufweiset und sich der Fräskopf während des Einbringens der Verriegelungsnut zumindest mit einem wesentlichen Anteil seines freien Radius r, insbesondere vollständig, in dem beiderseits von Nutflanken umgebenen Teil der Verbindungsnut befindet, wobei der freie Radius r sich vollständig zwischen der langen Nutflanke und der in Projektion P verlängerten kurzen Nutflanke befindet.

Die Erfindung betrifft ferner ein Verfahren zum Einbringen einer Verriegelungsnut in eine Nutflanke einer in einem Paneel, insbesondere Fußbodenpaneel, vorgesehenen Verbindungsnut, die Teil einer Nut-/Federverbindung zum Verbinden benachbarter Paneele ist, wobei das Paneel eine Ober-und eine Unterseite aufweist, und die Verriegelungsnut in dem Teil der Verbindungsnut vorgesehen ist, der beiderseits von Nutflanken umgeben ist, wobei die Nutflanken bezogen auf den Nutgrund unterschiedlich lang sind, dadurch gekennzeichnet, dass die Verriegelungsnut mittels eines rotierenden Fräswerkzeuges, das einen Antrieb, einen Fräskopf und einen die Rotation von dem Antrieb auf den Fräskopf übertragende Übertragungseinrichtung sowie eine Halterung für den Fräskopf beinhaltet, eingebracht wird, wobei der Fräskopf zumindest halterungsseitig aufgrund der Halterung einen freien Radius r aufweist und sich der Fräskopf während des Einbringens der Verriegelungsnut zumindest mit Seinem freien Radius r, insbesondere vollständig, zwischen der langen Nutflanke und der Projektion P verlängerten kurzen Nutflanke befindet.

Die Drehachsen von Fräskopf und Antrieb können miteinander fluchten, so dass die Rotation des Antriebes um die gleiche Achse wie die des Fräskopfes erfolgt. Bei einer solchen Ausgestaltung ist die Übertragungseinrichtung beispielsweise als starre Welle ausgebildet.

Zwischen dem Fräskopf und der Übertragungseinrichtung kann zumindest eine Umlenkeinrichtung, insbesondere ein Winkelgetriebe und/oder eine biegsame Welle, vorgesehen sein. Ein Beispiel für ein Winkelgetriebe wäre eine Ausgestaltung nach Art eines "Zahnarztbohrers". Selbstverständlich können auch mehrere Umlenkeinrichtungen für ein mehrfaches Umlenken vorgesehen sein.

Bei einer Ausgestaltung entsprechend eines Zahnarztbohrers kann auch die Gesamthöhe von Fräskopf und Halterung entsprechend mit den Dimensionen der Verbindungsnut und der Verriegelungsnut(en) zusammenhängen, jeweils noch in Abhängigkeit vom Winkel der Drehachse des Fräskopfes bezogen auf die Ausrichtung von Ober- und Unterseite des Paneels.

Dabei kann sich die Umlenkeinrichtung während des Einbringens der Verriegelungsnut zumindest im Wesentlichen, insbesondere vollständig, in der von den beiden Nutflanken umgebenen Verbindungsnut befinden.

Die Erfindung betrifft die Verwendung eines rotierenden Fräswerkzeuges, das einen Antrieb, einen Fräskopf und einen die Rotation von dem Antrieb auf den Fräskopf übertragende Übertragungseinrichtung sowie eine Halterung für den Fräskopf beinhaltet.

Derartige Fräswerkzeuge werden beilspielsweise zur Oberflächenbehandlung von metallischen Werkstücken oder auch von Holzwerkstücken durch spanende Abtragung eingesetzt. Dabei wird der Fräskopf durch den Antrieb in Rotation versetzt, wobei die zu bearbeitende Fläche des Werkstückes je nach der Ausgestaltung des Fräskopfes mit der Stirnfläche und/oder der umlaufenden Seitenfläche des Fräskopfes bearbeitet wird.

Die Drehachsen von Fräskopf und Antrieb können im Wesentlichen miteinander fluchten, so dass die Rotation des Antriebes um die gleiche Achse wie die des Fräskopfes erfolgt. Bei einer solchen Ausgestaltung ist die Übertragungseinrichtung beispielsweise als starre Welle ausgebildet.

Zwischen dem Fräskopf und der Übertragungseinrichtung kann zumindest eine Umlenkeinrichtung, insbesondere ein Winkelgetriebe und/oder eine biegsame Welle, vorgesehen sein. Ein Beispiel für ein Winkelgetriebe wäre eine Ausgestaltung nach Art eines "Zahnarztbohrers". Selbstverständlich können auch mehrere Umlenkeinrichtungen für ein mehrfaches Umlenken vorgesehen sein.

Bei einer Ausgestaltung entsprechend eines Zahnarztbohrers kann auch die Gesamthöhe von Fräskopf und Halterung entsprechend mit den Dimensionen der Verbindungsnut und der Verriegelungsnut(en) zusammenhängen, jeweils noch in Abhängigkeit vom Winkel der Drehachse des Fräskopfes bezogen auf die Ausrichtung von Ober- und Unterseite des Paneels.

Im Folgenden werden in den Zeichnungen dargestellte Ausführungsbeispiele der Erfindung erläutert. Es zeigen:
- Fig. 1 - 11: unterschiedliche Ausgestaltungen eines Fräswerkzeuges zur Durchführung des erfindungsgemäßen Verfahrens.

In allen Figuren werden für gleiche bzw. gleichartige Bauteile übereinstimmende Bezugszeichen verwendet.

In den Figuren 1 bis 7 und 10 und 11 ist eine Seitenkante eines Paneels 1 im Schnitt dargestellt. Das Paneel 1 weist eine Oberseite 2 und eine Unterseite 3 auf. In der hier dargestellten Seitenkante ist eine Verbindungsnut 4 vorgesehen, die von Nutflanken 5, 6 umgeben ist. Die Verbindungsnut 4 unterteilt das Paneel 1 in einen oberen und einen unteren Paneelabschnitt 7, 8.

Bei den dargestellten Ausführungsbeispielen ist die der Oberseite 2 zugewandte Nutflanke 5 in etwa parallel ausgebildet und weist eine parallel zur Seitenkante verlaufende Verriegelungsnut 9 auf. Die untere Nutflanke 6 weist in den Fig. 1 bis 5 und 7 eine in Richtung der Unterseite 3 gewölbte Kontur auf. In Fig. 6, 10 und 11 ist die untere Nutflanke 6 ebenfalls parallel zur Oberseite 2 ausgerichtet.

Der untere Paneelabschnitt 8 mit der gewölbten oder parallelen Nutflanke 6 ist gegenüber der Seitenkante und damit gegenüber dem Paneelabschnitt 7 vorspringend ausgebildet und weist in den Fig. 1 bis 7 einen in Richtung der Oberseite 2 ausgerichteten Wandungsbereich 10 auf. Bei den in den Figuren 1 bis 4 und 6 sowie 7 dargestellten Ausführungsbeispielen ist die Höhe des Wandungsbereiches 10 bezogen auf die Verbindungsnut 4 so gewählt, dass auch eine - wie später noch erläutert werden wird - horizontale Ausrichtung einer Übertragungseinrichtung 11 eines Fräswerkzeuges 12 möglich ist.

Nicht dargestellt ist die gegenüberliegende Seitenkante des nur teilweise dargestellten Paneels 1. Diese weist eine Feder mit einer oberen und einer unteren Federfläche auf, wobei die untere Federfläche entsprechend gewölbt ausgebildet bzw. parallel zur Oberseite des Paneels ausgerichtet ist. Auf der im Wesentlichen planen Oberseite der oberen Federfläche ist ein Verriegelungselement vorgesehen, das im verriegelten Zustand in die in der oberen Nutflanke 5 vorgesehene Verriegelungsnut 9 eingreift.

Bei den in den Figuren 1 bis 3 und 6 sowie 7 und 10 sowie 11 dargestellten Ausführungsbeispielen ist zum Einbringen der Verriegelungsnut 9 ein Fräswerkzeug 12 bestehend aus einem Fräskopf 13, aus einer als starren Welle ausgebildeten Übertragungseinrichtung 11 und aus einem Antrieb 14 vorgesehen. Der Fräskopf 13 weist bei dem in den Figuren 1 und 2 dargestellten Ausführungsbeispiel eine in etwa dreiecksförmige Außenkontur auf, so dass damit dreiecksförmige Verrieglungsnuten 9 oder rautenförmige Ausnehmungen, wie in Fig. 2 angedeutet, herstellbar sind. In diesen Ausführungsbeispielen fluchten die Drehachsen von Fräskopf 13 und Antrieb 14 miteinander.

Bei dem in Fig. 1 dargestellten Ausführungsbeispiel ist die Dimensionierung des Fräskopfes 13 so gewählt, dass eine Verriegelungsnut 9 dreiecksförmigen Querschnittes lediglich in der oberen Nutflanke 5 erzeugt wird, wenn der um die Übertragungseinrichtung 11 rotierende Fräskopf 13 entweder entlang der Seitenkanten oder aber das Paneel 1 mit der Seitenkante entlang des Fräswerkzeuges 12 geführt wird.

Bei der in Fig. 2 dargestellten Situation kann mit dem Fräskopf 13 gleichzeitig neben der Verriegelungsnut 9 in der oberen Nutflanke 5 eine Verriegelungsausnehmung 15 in der unteren Nutflanke 6 eingebracht werden.

Fig. 3 als auch die Fig. 10 und 11 zeigen eine in etwa rechteckförmige Außenkontur des Fräskopfes 13, so dass eine Verriegelungsnut 9 mit einer entsprechenden rechteckigen Ausgestaltung herstellbar ist. Wie den Figuren ferner zu entnehmen ist, kann die Ausrichtung der Übertragungseinrichtung 11 auch in einem Winkel zur Oberseite 2 des Paneels 1 ausgerichtet sein. Die Ausrichtung hängt dabei von der Ausrichtung der beabsichtigten Verriegelungsnut 9 ab.

Selbstverständlich kann die in den Figuren 1 bis 3 und 6 sowie 7 und 10 sowie 11 dargestellte Übertragungseinrichtung 11 auch als biegsame Welle und insoweit flexibel ausgebildet sein, um den Fräskopf 13 noch besser ausrichten zu können.

In den Figuren 4 und 5 ist eine Ausgestaltung dargestellt, bei dem zwischen dem Fräskopf 13 und der Übertragungseinrichtung 11 eine Umlenkeinrichtung 16 in Form eines Winkelgetriebes dargestellt ist. Auch diese Ausgestaltung erlaubt das Einbringen von Verriegelungsnuten 9 in Paneele 1, bei denen der Wandungsbereich 10 des unteren Paneelabschnittes 8 höher als die Verbindungsnut 4 ausgestaltet ist und damit die Verbindungsnut 4, wie es in Fig. 5 dargestellt ist, ganz oder teilweise verdeckt.

Wie in Fig. 6 dargestellt ist, ist die Verriegelungsnut 9 als Freibereich hinter einem vorspringenden Teilbereich 17 der Nutflanke 5 der Verbindungsnut 4 ausgebildet. In Einführrichtung (Pfeil 18) gesehen vor dem vorspringenden Teilbereich 17, d.h. in dem dem Verbindungsnutgrund 19 abgewandten Bereich der Nutflanke 5, ist wieder ein rückspringender Teilbereich 20 vorgesehen. Der vorspringende Teilbereich 17 ist gewölbt ausgebildet. Es liegt auf der Hand, dass eine Nutflanke 5 bzw. 6 mehrere parallel zueinander ausgerichtete vorspringende Teilbereiche 17 und dazwischenliegende Verriegelungsnuten 9 bzw. rückspringende Teilbereiche 20 aufweisen kann.

Zur Herstellung der in Fig. 6 dargestellten Ausgestaltung weist der Fräskopf 13 eine umlaufende Ausnehmung 21 auf, deren Kontur der Kontur des vorspringenden Teilbereiches 17 entspricht. Sind mehrere vorspringende Teilbereiche 17 gewünscht, so weist der Fräskopf 13 eine entsprechende Anzahl an umlaufenden Ausnehmungen 21 auf.

Selbstverständlich kann mit dem erfindungsgemäßen Verfahren auch gleichzeitig, d. h. in einem Arbeitsgang, je eine oder mehrere Verriegelungsnut(en) 9 in die untere und in die obere Nutflanke 6, 5 eingebracht werden. Hierzu bedarf es lediglich einer Anpassung der in Fig. 6 dargestellten Ausgestaltung hinsichtlich der Dimensionierungen. So muss entweder der Durchmesser des Fräskopfes 13 hinreichend vergrößert oder der Abstand zwischen der unteren und der oberen Nutflanke 6, 5 verringert werden.

In Fig. 7 ist ein Fräskopf 13 mit einem in etwa halbkreisförmig ausgebildeten Querschnitt dargestellt. Wie deutlich aus der Figur hervorgeht, befindet sich der Fräskopf 13 während des Einbringens der Verriegelungsnut 9 mit einem wesentlichen Anteil seines freien Radius r in dem beiderseits von Nutflanken 5, 6 umgebenen Teil der Verbindungsnut 4.

In Fig. 8 ist im vergrößerten Maßstab ein Fräskopf 13 mit einem in etwa trapezförmig ausgebildeten Querschnitt dargestellt. Aus dieser Figur geht deutlich hervor, dass unter dem freien Radius r zum einen der tatsächliche Abstand zwischen halterungsseitiger Außenkante des Fräskopfes 13 und der Außenkante der als Welle ausgebildeten Übertragungseinrichtung 11 verstanden wird. Zum anderen umfasst dieser Begriff aber auch die entsprechenden Abstände zwischen der verlängerten Projektion der Außenkante der als Welle ausgebildeten Übertragungseinrichtung 11 und der Außenkante des Fräskopfes 13 an axial von der Halterung (als Welle ausgebildete Übertragungseinrichtung 11) beabstandeten Stellen des Fräskopfes 13. Aufgrund der nicht zylindrischern Ausbildung des Fräskopfes 13 resultierten insoweit unterschiedliche "freie Radien r" entlang der axialen Erstreckung des Fräskopfes 13.

Bei den in den Fig. 1 bis 8 und 10 sowie 11 dargestellten Ausführungsbeispielen dient die Übertragungseinrichtung 11 auch als Halterung für den Fräskopf 13. Dabei ist der freie Radius r kleiner als der tatsächliche Radius R des jeweiligen Fräskopfes 13.

In Fig. 9 ist die Halterung als separates Bauteil in Form eines Winkels ausgebildet, wobei der Fräskopf 13 über eine Schraube 23 an der Halterung 22 drehbar gelagert ist. Auf der der Halterung 22 zugewandten Seite ist an dem Fräskopf 13 ein Zahnkranz 24 angeformt, der mit einem von einem nicht dargestellten Antrieb angetriebenen Zahnrad 25 kämmt. Aufgrund der besonderen Ausgestaltung der Halterung 22 ist bei dieser Ausführungsform der freie Radius r größer als der tatsächliche, auf die Drehachse des Fräskopfes 13 bezogene Radius R, so dass Verriegelungsnuten 9 großer Tiefe einbringbar sind.

Wie aus Fig. 10 ersichtlich, befindet sich der Fräskopf 13 während des Einbringens der Verriegelungsnut 9 mit einem wesentlichen Anteil seines freien Radius r in dem beiderseits von den Nutflanken 5, 6 umgebenen Teil der Verbindungsnut 4, wobei sich der freie Radius r gleichzeitig vollständig zwischen der langen Nutflanke 6 und der in Projektion P verlängerten kurzen Nutflanke 5 befindet.

In Fig. 11 ist eine Position des Fräskopfs 13 dargestellt, bei der sich der Fräskopf 13 während des Einbringens der Verriegelungsnut 9 mit seinem freien Radius r zwischen der langen Nutflanke 6 und der in Projektion P verlängerten Nutflanke 5 befindet. Demgegenüber befindet sich der Fräskopf 13 nur mit einem geringen Anteil in dem beiderseits von der Nutflanke 5, 6 umgebenden Teil der Verbindungsnut 4.

## Patentansprüche

1. Verfahren zum Einbringen einer Verriegelungsnut (9) in eine Nutflanke (5, 6) einer in einem Paneel (1), insbesondere Fußbodenpaneel, vorgesehenen Verbindungsnut (4), die Teil einer Nut-/Federverbindung zum Verbinden benachbarter Paneele (1) ist, wobei das Paneel (1) eine Ober-und eine Unterseite (2, 3) aufweist, und die Verriegelungsnut (9) in dem Teil der Verbindungsnut (4) vorgesehen ist, der beiderseits von Nutflanken (5, 6) umgeben ist, **dadurch gekennzeichnet, dass** die Verriegelungsnut (9) mittels eines rotierenden Fräswerkzeuges (12), das einen Antrieb (14), einen Fräskopf (13) und einen die Rotation von dem Antrieb (14) auf den Fräskopf (13) übertragende Übertragungseinrichtung (11) sowie eine Halterung für den Fräskopf (13) beinhaltet, eingebracht wird, wobei der Fräskopf (13) zumindest halterungsseitig aufgrund der Halterung einen freien Radius (r) aufweist und sich der Fräskopf (13) während des Einbringens der Verriegelungsnut (9) zumindest mit seinem gesamten freien Radius (r), insbesondere vollständig, in dem beiderseits von Nutflanken (5, 6) umgebenen Teil der Verbindungsnut (4) befindet.

2. Verfahren zum Einbringen einer Verriegelungsnut (9) in eine Nutflanke (5, 6) einer in einem Paneel (1), insbesondere Fußbodenpaneel, vorgesehenen Verbindungsnut (4), die Teil einer Nut-/Federverbindung zum Verbinden benachbarter Paneele (1) ist, wobei das Paneel (1) eine Ober- und eine Unterseite (2, 3) aufweist, und die Verriegelungsnut (9) in dem Teil der Verbindungsnut (4) vorgesehen ist, der beiderseits von Nutflanken (5, 6) umgeben ist, wobei die Nutflanken (5, 6) bezogen auf den Nutgrund unterschiedlich lang sind, **dadurch gekennzeichnet, dass** die Verriegelungsnut (9) mittels eines rotierenden Fräswerkzeuges (12), das einen Antrieb (14), einen Fräskopf (13) und einen die Rotation von dem Antrieb (14) auf den Fräskopf (13) übertragende Übertragungseinrichtung (11) sowie eine Halterung für den Fräskopf (13) beinhaltet, eingebracht wird, wobei der Fräskopf (13) zumindest halterungsseitig aufgrund der Halterung einen freien Radius (r) aufweist und sich der Fräskopf (13) während des Einbringens der Verriegelungsnut (9) zumindest mit einem wesentlichen Anteil seines freien Radius (r), insbesondere vollständig, in dem beiderseits von Nutflanken (5, 6) umgebenen Teil der Verbindungsnut (4) befindet, wobei sich der freie Radius (r) vollständig zwischen der langen Nutflanke (5 bzw. 6) und der in Projektion (P) verlängerten kurzen Nutflanke (6 bzw. 5) befindet.

3. Verfahren zum Einbringen einer Verriegelungsnut (9) in eine Nutflanke (5, 6) einer in einem Paneel (1), insbesondere Fußbodenpaneel, vorgesehenen Verbindungsnut (4), die Teil einer Nut-/Federverbindung zum Verbinden benachbarter Paneele (1) ist, wobei das Paneel (1) eine Oberund eine Unterseite (2, 3) aufweist, und die Verriegelungsnut (9) in dem Teil der Verbindungsnut (4) vorgesehen ist, der beiderseits von Nutflanken (5, 6) umgeben ist, wobei die Nutflanken (5, 6) bezogen auf den Nutgrund unterschiedlich lang sind, **dadurch gekennzeichnet, dass** die Verriegelungsnut (9) mittels eines rotierenden Fräswerkzeuges (12), das einen Antrieb (14), einen Fräskopf (13) und einen die Rotation von dem Antrieb (14) auf den Fräskopf (13) übertragende Übertragungseinrichtung (11) sowie eine Halterung für den Fräskopf (13) beinhaltet, eingebracht wird, wobei der Fräskopf (13) zumindest halterungsseitig aufgrund der Halterung einen freien Radius (r) aufweist und sich der Fräskopf (13) während des Einbringens der Verriegelungsnut (9) zumindest mit seinem freien Radius r, insbesondere vollständig, zwischen der langen Nutflanke (5 bzw. 6) und der in Projektion P verlängerten kurzen Nutflanke (6 bzw. 5) befindet.

4. Verfahren nach einem der vorhergehenden Ansprüche, **dadurch gekennzeichnet, dass** die Drehachsen von Fräskopf (13) und Antrieb (14) miteinander fluchten.

5. Verfahren nach einem der Ansprüche 1 bis 3, **dadurch gekennzeichnet, dass** zwischen Fräskopf (13) und Übertragungseinrichtung (11) zumindest eine Umlenkeinrichtung (16), insbesondere ein Winkelgetriebe und/oder eine biegsame Welle, vorgesehen ist.

6. Verfahren nach Anspruch 5, **dadurch gekennzeichnet, dass** sich die Umlenkeinrichtung (16) während des Einbringens der Verriegelungsnut (9) zumindest im Wesentlichen, insbesondere vollständig, in der von den beiden Nutflanken umgebenen Verbindungsnut (4) befindet.

## Claims

1. Method for machining a locking groove (9) into a groove flank (5, 6) of a joining groove (4) that is provided in a panel (1), in particular a floor panel, said locking groove being part of a groove/tongue joint for joining adjacent panels (1), wherein the panel (1) has an upper and a lower side (2, 3), and the locking groove (9) is provided in that part of the joining groove (4) that is surrounded on both sides by groove flanks (5, 6), **characterized in that** the locking groove (9) is machined by means of a rotating milling tool (12), which includes a drive (14), a milling head (13), a transmitting device (11) that transmits the rotation of the drive (14) to the milling head (13) and a holder for the milling head (13), wherein the milling head (13), at least on the side of the holder, has a free radius (r) by reason of the holder and, during the machining of the locking groove (9), the milling head (13) is situated at least with its entire free radius (r), more especially completely, **in that** part of the joining groove (4) surrounded on both sides by groove flanks (5, 6).

2. Method for machining a locking groove (9) into a groove flank (5, 6) of a joining groove (4) provided in a panel (1), in particular a floor panel, said locking groove being part of a groove/tongue joint for joining adjacent panels (1), wherein the panel (1) has an upper and a lower side (2, 3) and the locking groove (9) is provided in that part of the joining groove (4) that is surrounded on both sides by groove flanks (5, 6), wherein the groove flanks (5, 6), with respect to the bottom of the groove, are of different lengths, **characterized in that** the locking groove (9) is machined by means of a rotating milling tool (12), which includes a drive (14), a milling head (13), a transmitting device (11) that transmits the rotation of the drive (14) to the milling head (13) and a holder for the milling head (13), wherein the milling head (13), at least on the side of the holder, has a free radius (r) by reason of the holder and, during the machining of the locking groove (9), the milling head (13) is situated at least with a substantial proportion of its free radius (r), more especially completely, **in that** part of the joining groove (4) surrounded on both sides by groove flanks (5, 6), wherein the free radius (r) is situated completely between the long groove flank (5 or 6) and the short groove flank (6 or 5) extended in projection (P).

3. Method for machining a locking groove (9) into a groove flank (5, 6) of a joining groove (4) provided in a panel (1), in particular a floor panel, which is part of a groove/tongue joint for joining adjacent panels (1), wherein the panel (1) has an upper and a lower side (2, 3) and the locking groove (9) is provided in that part of the joining groove (4) that is surrounded on both sides by groove flanks (5, 6), wherein the groove flanks (5, 6), with respect to the bottom of the groove, are of different lengths, **characterized in that** the locking groove (9) is machined by means of a rotating milling tool (12), which includes a drive (14), a milling head (13), a transmitting device (11) that transmits the rotation of the drive (14) to the milling head (13) and a holder for the milling head (13), wherein the milling head (13), at least on the side of the holder, has a free radius (r) by reason of the holder and, during the machining of the locking groove (9), the milling head (13) is situated at least with its free radius (r), more especially completely, between the long groove flank (5 or 6) and the short groove flank extended in projection (P).

4. Method according to one of the preceding claims, **characterized in that** the axes of rotation of milling head (13) and drive (14) are in alignment with each other.

5. Method according to one of Claims 1 to 3, **characterized in that** at least one reversing device (16), in particular a bevel gear and/or a flexible shaft, is provided between milling head (13) and transmitting device (11).

6. Method according to Claim 5, **characterized in that** during the machining of the locking groove (9), the reversing device (16) is situated at least substantially, more especially completely, in the joining groove (4) surrounded by the two groove flanks.

## Revendications

1. Procédé pour ménager une rainure de verrouillage (9) dans un flanc (5, 6) d'une rainure de rattachement (4) qui est prévue dans un panneau (1), notamment un panneau de planchéiage, et fait partie d'un assemblage par rainures et languettes pour solidariser des panneaux voisins (1), ledit panneau (1) présentant des faces supérieure et inférieure (2, 3), et la rainure de verrouillage (9) étant prévue dans la partie de la rainure de rattachement (4) ceinturée de part et d'autre par des flancs (5, 6), **caractérisé par le fait que** ladite rainure de verrouillage (9) est pratiquée au moyen d'un outil rotatif de fraisage (12) comprenant un entraînement (14), une tête de fraisage (13) et un dispositif de transmission (11) répercutant la rotation dudit entraînement (14) sur ladite tête de fraisage (13), ainsi qu'un support dédié à ladite tête de fraisage (13), sachant que ladite tête de fraisage (13) possède un rayon libre (r) au moins du côté du support, suite à la présence dudit support ; et que, durant le façonnage de la rainure de verrouillage (9), ladite tête de fraisage (13) se trouve au moins par la totalité de son rayon libre (r), en particulier intégralement, dans la partie de la rainure de rattachement (4) ceinturée, de part et d'autre, par des flancs (5, 6).

2. Procédé pour ménager une rainure de verrouillage (9) dans un flanc (5, 6) d'une rainure de rattachement (4) qui est prévue dans un panneau (1), notamment un panneau de planchéiage, et fait partie d'un assemblage par rainures et languettes pour solidariser des panneaux voisins (1), ledit panneau (1) présentant des faces supérieure et inférieure (2, 3), et la rainure de verrouillage (9) étant prévue dans la partie de la rainure de rattachement (4) ceinturée de part et d'autre par des flancs (5, 6), lesdits flancs (5, 6) étant différemment longs vis-à-vis du fond de la rainure, **caractérisé par le fait que** ladite rainure de verrouillage (9) est pratiquée au moyen, d'un outil rotatif de fraisage (12) comprenant un entraînement (14), une tête de fraisage (13) et un dispositif de transmission (11) répercutant la rotation dudit entraînement (14) sur ladite tête de fraisage (13), ainsi qu'un support dédié à ladite tête de fraisage (13), sachant que ladite tête de fraisage (13) possède un rayon libre (r) au moins du côté du support, suite à la présence dudit support ; que, durant le façonnage de la rainure de verrouillage (9), ladite tête de fraisage (13) se trouve au moins par une part notable de son rayon libre (r), en particulier intégralement, dans la partie de la rainure de rattachement (4) ceinturée, de part et d'autre, par des flancs (5, 6) ; et que ledit rayon libre (r) est intégralement situé entre le flanc long (5, respectivement 6) et le flanc court (6, respectivement 5) prolongé en projection (P).

3. Procédé pour ménager une rainure de verrouillage (9) dans un flanc (5, 6) d'une rainure de rattachement (4) qui est prévue dans un panneau (1), notamment un panneau de planchéiage, et fait partie d'un assemblage par rainures et languettes pour solidariser des panneaux voisins (1), ledit panneau (1) présentant des faces supérieure et inférieure (2, 3), et la rainure de verrouillage (9) étant prévue dans la partie de la rainure de rattachement (4) ceinturée de part et d'autre par des flancs (5, 6), lesdits flancs (5, 6) étant différemment longs vis-à-vis du fond de la rainure, **caractérisé par le fait que** ladite rainure de verrouillage (9) est pratiquée au moyen d'un outil rotatif de fraisage (12) comprenant un entraînement (14), une tête de fraisage (13) et un dispositif de transmission (11) répercutant la rotation dudit entraînement (14) sur ladite tête de fraisage (13), ainsi qu'un support dédié à ladite tête de fraisage (13), sachant que ladite tête de fraisage (13) possède un rayon libre (r) au moins du côté du support, suite à la présence dudit support ; et que, durant le façonnage de la rainure de verrouillage (9), ladite tête de fraisage (13) se trouve au moins par son rayon libre (r), en particulier intégralement, entre le flanc long (5, respectivement 6) et le flanc court (6, respectivement 5) prolongé en projection (P).

4. Procédé selon l'une des revendications précédentes, **caractérisé par le fait que** les axes de rotation de la tête de fraisage (13) et de l'entraînement (14) coïncident mutuellement.

5. Procédé selon l'une des revendications 1 à 3, **caractérisé par** la présence, entre la tête de fraisage (13) et le dispositif de transmission (11), d'au moins un système de renvoi (16) revêtant, notamment, la forme d'un engrenage conique et/ou d'un arbre souple.

6. Procédé selon la revendication 5, **caractérisé par le fait que**, durant le façonnage de la rainure de verrouillage (9), le système de renvoi (16) se trouve au moins pour l'essentiel, en particulier intégralement, dans la rainure de rattachement (4) ceinturée par les deux flancs.
